# DEMANDE DE BREVET EUROPEEN

(11) **EP 0 494 017 A1**
(43) Date de publication de la demande: **08.07.1992**
(21) Numéro de dépôt: 91403541.5
(22) Date de dépôt: 26.12.1991
(51) Int. Cl.: H01Q 1/52, H05K 9/00

(54) **Système de protection globale d'une antenne contre les pertubations électromagnétiques**

(30) Priorité: 04.01.1991 FR 9100073
(71) Demandeur: THOMSON-CSF, 75008 Paris (FR)
(72) Inventeur: Boudet, Claude, F-92045 Paris la Défense (FR); Estang, Bernard, F-92045 Paris la Défense (FR)
(74) Mandataire: Benoit, Monique

(57) **Abrégé**

L'invention concerne un système de protection globale contre les perturbations électromagnétiques pour une antenne.

Un tel système est constitué d'une enveloppe souple (14) réfléchissant les ondes électromagnétiques, et fixée à l'antenne (1) de façon à entourer intégralement l'ensemble de circuits électroniques (11) et de câbles électriques (12) à protéger.

L'invention est particulièrement intéressante pour les antennes de radar ou auto-directeur qui sont orientables car la souplesse du blindage ne gêne en rien les mouvements d'antennes.

## Description

La présente invention décrit un système de protection globale d'une antenne contre les perturbations électromagnétiques.

Un domaine d'application de l'invention concerne plus précisément les antennes radar ou auto-directeur de missiles qui sont orientables suivant deux ou trois axes orthogonaux, et qui portent sur leur face arrière des circuits hyperfréquences.

Les mécanismes d'orientation d'antenne et les boîtiers renfermant les circuits hyperfréquences sont reliés classiquement par des câblages, encore appelés torons, qui sont le siège de perturbations électromagnétiques dues principalement à la présence d'émissions extérieures hostiles (contre mesures) ou non (émission radio de bord des aéronefs ou rayonnement du radar lui-même).

Afin d'éviter la génération de signaux parasites à travers les torons, il est connu de blinder chacun de ces torons au moyen d'une tresse métallique extérieure. L'inconvénient majeur de ce type de blindage réside dans la raideur des torons qui constituent alors une gêne pour les mouvements de l'antenne.

De plus, les pièces de reprise de masse situées aux extrémités des torons sont plus difficiles à réaliser.

L'objet de l'invention est de pallier les inconvénients précédents en proposant une protection globale des circuits électroniques et des câbles électriques au moyen d'une seule enveloppe réfléchissant les ondes électromagnétiques, composée d'un matériau suffisamment souple pour permettre à l'antenne d'effectuer au moins un mouvement de rotation autour d'un axe.

Plus exactement, l'invention concerne un système de protection contre les perturbations électromagnétiques pour une antenne disposée sur un support et comportant, entre sa partie arrière et le support, un ensemble de circuits électroniques et de câbles électriques, l'antenne étant orientable par au moins un mouvement de rotation autour d'un axe, ledit système étant caractérisé en ce qu'il est constitué d'une enveloppe réfléchissant les ondes électromagnétiques, fixée d'une part sur la partie arrière de l'antenne et, d'autre part, sur le support, et entourant ledit ensemble, ladite enveloppe étant suffisamment souple pour permettre ledit mouvement de rotation de l'antenne.

D'autres précisions et avantages de l'invention apparaîtront au cours de la description ci-après, en référence à la figure 1 qui représente une réalisation possible de la protection globale selon l'invention pour une antenne orientable mécaniquement suivant deux axes orthogonaux.

Plus précisément, la figure 1 montre une antenne 1 formée d'une partie avant 2 et d'une partie arrière 3, et disposée sur un support fixe 4. L'antenne 1 est orientable mécaniquement à l'aide d'une mécanique d'antenne classique (5, 6, 7, 8) dont la description n'entre pas dans le cadre de l'invention. Dans le cas de la figure 1, l'antenne 1 est orientable suivant un axe 9 représenté par un trait discontinu, avec une déviation maximum ß₁, et suivant un axe 10 perpendiculaire au plan de la figure, avec une déviation maximum ß₂. Est représenté en outre, entre la partie arrière 3 de l'antenne 1 et le support 4, un ensemble comportant un boîtier 11 renfermant des circuits électroniques, et des câbles électriques 12 nécessaires au fonctionnement de ces circuits électroniques ainsi qu'à celui de la mécanique d'antenne (5, 6, 7, 8). Les câbles électriques 12 possèdent à leurs extrémités des pièces 13 de reprise de masse vers le boîtier 11 et les différentes structures raccordées (4, 6, 8).

Pour ne pas gêner les différents mouvements de l'antenne 1 c'est-à-dire, dans le cas de la figure 1, sa rotation autour de l'axe 9 et sa rotation autour de l'axe 10, la protection globale selon l'invention est assurée par une enveloppe souple 14, réfléchissant les ondes électromagnétiques, et fixée à la partie arrière 3 de l'antenne et à la base 15 du support fixe 4 par tout moyen permettant le contact continu de l'enveloppe 14 avec le contour de la partie arrière 3 et de la base 15, de manière à entourer intégralement ce qui se situe entre l'antenne 1 et la base 15 du support 4.

Dans un mode de réalisation possible du système de protection selon l'invention, l'enveloppe 14 peut être constituée d'un tissu synthétique métallisé afin de réunir les conditions de souplesse et de protection contre les ondes électromagnétiques. Cependant, on peut également envisager de fabriquer l'enveloppe 14 au moyen de fils de métal tressés. Dans tous les cas, le métal utilisé sera préférentiellement l'argent, ou tout autre métal possédant une bonne conductivité afin d'augmenter l'efficacité de la protection.

Il est également possible d'optimiser le facteur souplesse, caractéristique de l'invention, en donnant à l'enveloppe 14 une forme en accordéon comme représentée sur la figure. Outre sa fonction de protection contre les perturbations électromagnétiques tout en respectant les mouvements de l'antenne, le système selon l'invention diminue sensiblement les coûts unitaires de réalisation des câbles électriques et des pièces de reprise de masses situées aux extrémités de ces câbles.

## Revendications

1. Système de protection contre les perturbations électromagnétiques pour une antenne (1) disposée sur un support (4) et comportant, entre sa partie arrière (3) et le support (4), un ensemble de circuits électroniques (11) et de câbles électriques (12), l'antenne (1) étant orientable par au moins un mouvement de rotation autour d'un axe, ledit système étant caractérisé en ce qu'il est constitué d'une enveloppe (14) réfléchissant les ondes électromagnétiques, fixée d'une part sur la partie arrière (3) de l'antenne et, d'autre part, sur le support (4), et entourant ledit ensemble, ladite enveloppe étant suffisamment souple pour permettre ledit mouvement de rotation de l'antenne.

2. Système de protection selon la revendication 1, caractérisé en ce que l'enveloppe (14) possède en outre une forme en accordéon.

3. Système de protection selon l'une quelconque des revendications précédentes, caractérisé en ce que l'enveloppe (14) est constituée d'un tissu synthétique sur lequel on dépose une couche de métal.

4. Système de protection selon l'une quelconque des revendications 1 à 2, caractérisé en ce que l'enveloppe (14) est constituée de fils de métal tressés.

5. Système de protection selon l'une des revendications 3 ou 4, caractérisé en ce que le métal utilisé est de l'argent.
